# EUROPÄISCHE PATENTSCHRIFT

(11) **EP 3 421 912 B1**
(45) Veröffentlichungstag und Bekanntmachung des Hinweises auf die Patenterteilung: **31.03.2021**
(21) Anmeldenummer: 18178569.2
(22) Anmeldetag: 19.06.2018
(51) Int. Cl.: F25D 27/00

(54) **KÜHL- UND/ODER GEFRIERGERÄT**
REFRIGERATION AND/OR FREEZER DEVICE
APPAREIL DE RÉFRIGÉRATION ET/OU DE CONGÉLATION

(30) Priorität: 28.06.2017 DE 102017114354
(43) Veröffentlichungstag der Anmeldung: 02.01.2019
(73) Patentinhaber: Liebherr-Hausgeräte Lienz GmbH, 9900 Lienz (AT)
(72) Erfinder: Lagler, Markus, 9772 Dellach im Drautal (AT); Zoier, Dipl.-Ing. Hans, 9907 Tristach (AT)
(74) Vertreter: Herrmann, Uwe

(56) Entgegenhaltungen:
- DE-A1-102012 015 400
- DE-A1-102014 206 559
- US-A- 2 995 649

## Beschreibung

Die vorliegende Erfindung betrifft ein Kühl- und/oder Gefriergerät mit einem Korpus, der einen gekühlten Innenraum des Gerätes begrenzt, wobei der Korpus eine Stirnseite aufweist, die eine Öffnung umgibt, die durch ein Verschlusselement verschließbar ist, sowie mit einem Lichtleiter, der derart angeordnet ist, dass er den gekühlten Innenraum beleuchtet und mit einer Lichtquelle, die Licht in den Lichtleiter einspeist und die außerhalb des gekühlten Innenraums angeordnet ist.

Derartige Geräte sind aus dem Stand der Technik bekannt. Die DE 10 2012 015 400 A1 offenbart ein Kühl- und/oder Gefriergerät mit Lichtleitern, die in den Innenbehälter integriert sind, wobei sich die Lichtquelle außerhalb des gekühlten Innenraums befindet. Aus der DE 10 2015 007 476 A1 sowie aus der DE 20 2005 010 781 U1 ist ebenfalls ein Kühl- und/oder Gefriergerät mit einer außerhalb des gekühlten Innenraums angeordneten Lichtquelle und mit Lichtleitern zur Beleuchtung des gekühlten Innenraums bekannt.

So zeigt die US 2 9955 649 A ein Kühl- und/oder Gefriergerät, das sämtliche Merkmale des Oberbegriffs des Anspruchs 1 aufweist.

Der vorliegenden Erfindung liegt die Aufgabe zugrunde, ein Kühl- und/oder Gefriergerät der eingangs genannten Art dahingehend weiterzubilden, dass durch die Anordnung der Lichtleiter keine Beeinträchtigung der Wärmedämmung des Gerätekorpus hervorgerufen wird.

Diese Aufgabe wird durch ein Kühl- und/oder Gefriergerät mit den Merkmalen des Anspruchs 1 gelöst. Danach ist unter anderem vorgesehen, dass ein Frontrahmen vorgesehen ist, der an der Stirnseite des Korpus angeordnet ist und in dem sich der Lichtleiter zumindest abschnittsweise befindet. Durch diese Anordnung des Lichtleiters in einem Frontrahmen bzw. durch die Ausbildung des Lichtleiters als Frontrahmen kann auf Durchführungen für den Lichtleiter durch die Wärmedämmung des Korpus verzichtet werden. Der Frontrahmen befindet sich an der Stirnseite des Korpus, die mit dem geschlossenen Verschlusselement zusammenwirkt und üblicherweise dessen Anlagefläche bildet.

Der Begriff "Frontrahmen" ist vorzugsweise dahingehend zu verstehen, dass es sich um ein umlaufendes Gebilde handelt, d.h. um einen Rahmen im engeren Sinne. Von der Erfindung ist jedoch auch der Fall umfasst, dass der "Frontrahmen" nicht umlaufend ausgeführt ist, sondern nur aus einer oder mehreren Leisten besteht, die voneinander getrennt oder miteinander verbunden sein können.

Die Anordnung des Frontrahmens bringt nicht nur den genannten Vorteil mit sich, dass auf Durchführungen für den Lichtleiter im Korpus verzichtet werden kann, sondern auch den, dass der Wärmeeintrag in die Stirnseite des Korpus entsprechend verringert ist. Vorzugsweise weist der Frontrahmen somit wärmedämmende Eigenschaften auf.

Die vorliegende Erfindung betrifft des Weiteren eine Fortbildung des Kühl- und/oder Gefriergeräts bei dem sich in dem Korpus und/oder in dem Verschlusselement eine Vakuum-Wärmedämmung befindet, die ein oder mehrere Vakuumelemente aufweist. Insbesondere bei Kühl- und/oder Gefriergeräten mit einer Vakuumdämmung lässt sich ein erhebliches Einsparpotential dadurch erzielen, dass die üblicherweise wärmeabgebende Lichtquelle nicht innerhalb des gekühlten Innenraums angeordnet ist. Dies ermöglicht es, das Kälteaggregat, wie z.B. ein Peltierelement, mit vergleichsweise geringer Leistung einzusetzen.

Bei der Lichtquelle kann es sich um jede beliebige Licht emittierende Komponente handeln, wie beispielsweise LED, OLED, Laser oder auch um eine geräteexterne Beleuchtung, insbesondere Sonnen- oder Raumlicht ausgeführt ist. Unter der Lichtquelle gemäß der vorliegenden Erfindung ist somit auch eine Lichtquelle zu verstehen, die nicht unmittelbar am Gerät angeordnet ist bzw. keinen Bestandteil des Gerätes bildet.

Wie oben ausgeführt, besteht eine bevorzugte Ausführung der Erfindung darin, dass der Lichtleiter nicht durch denn Korpus verläuft. Grundsätzlich sind von der Erfindung jedoch auch Ausführungsformen umfasst, bei denen eine Korpusdurchführung vorliegt, in der sich der Lichtleiter befindet.

Bevorzugt ist die Anordnung des Lichtleiters in einem bzw. in Form eines (zusätzlichen) Frontrahmens, der die Möglichkeit einer "Aufputzlösung" bietet, die keinen weiteren Einfluss auf den Gerätekorpus nimmt. Dies bietet einen Lösungsansatz zur Verkleidung bzw. dem Einsatz der Dichtungsauflage bzw. des Frontrahmens.

Der Frontrahmen kann derart mit dem Verschlusselement zusammenwirken, dass der Frontrahmen als Dichtungsauflage für die Dichtung des Verschlusselementes dient.

Der Frontrahmen kann auf den Korpus aufgesteckt werden und beispielsweise durch eine Rastverbindung fixiert werden.

Die Erfidnung löst zudem die Problematik einer nicht haftenden Verschlusselementdichtung dadurch, dass der Frontrahmen teilweise oder vollständig aus einem magnetisierbaren Material besteht. In Betracht kommt beispielsweise eine magnetisierbare Schicht auf dem Frontrahmen, die vorzugsweise zu dem Verschlusselement hin gerichtet ist.

Der Lichtleiter kann als flächiges oder stabförmiges Bauteil ausgeführt sein.

Der Lichtleiter kann als Vollmaterial oder als Hohlkörper ausgebildet sein. Die Ausführung als Hohlkörper bringt den Vorteil besserer thermischer Isolationseigenschaften (reduzierte Festkörperwärmeleitfähigkeit) mit sich.

In einer Ausführungsform handelt es sich bei der Wärmedämmung um eine Vollvakuumdämmung. Diese umfasst eine gasdichte Folie, in der ein Stützmaterial, wie z.B. Perlit eingebracht ist. In dem von der Folie umgebenen Raum herrscht Vakuum. Grundsätzlich sind von der Erfindung auch andere vakuumbasierte Wärmedämmungen umfasst, wie beispielsweise der Einsatz von Vakuumisolationspaneelen etc.

Grundsätzlich ist es von Bedeutung, den Wärmeeintrag in den gekühlten Innenraum so gering wie möglich zu halten. Durch die außenliegende Lichtquelle und einem nach innen führenden Lichtleiter wird insbesondere bei hocheffizienten Geräten (Vollvakuum) ein erhebliches Einsparpotential erzielt. Exemplarisch bedeutet dies bei einem Flaschenkühler mit 20 W Lichtleistung einen um ca. 15 W verringerten Kältebedarf.

Zusätzlich oder alternativ zu diesen Vakuumdämmkörpern kann auch eine herkömmliche Wärmedämmung, z.B. in Form einer Ausschäumung, z.B. aus PU-Schaum zum Einsatz kommen.

Der Lichtleiter ist so angeordnet, dass er den gekühlten Innenraum beleuchtet. Darüber hinaus kann jede andere Art der Beleuchtung bzw. eines Lichtdesigns zum Einsatz kommen, wie z.B. die Integration von beleuchteten Logos in den Frontrahmen, die Nutzung des Frontrahmens als Akzentbeleuchtung oder auch die Ambientebeleuchtung bei geschlossener Tür oder sonstigem Verschlusselement.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente.

Weitere Einzelheiten und Vorteile der Erfindung werden anhand eines in der Zeichnung dargestellten Ausführungsbeispiels näher erläutert:
Es zeigen:
- Figur 1:: eine Querschnittsansicht durch ein Kühl- und/oder Gefriergerät im Bereich Korpusstirnseite mit Frontrahmen,
- Figur 2:: eine perspektivische Ansicht eines Kühl- und/oder Gefriergerätes mit punktueller und flächiger Lichteinkopplung und
- Figur 3:: eine Querschnittsansicht durch ein Kühl- und/oder Gefriergerät mit Frontrahmen und Hohlleiter.

Figur 1 zeigt in einer Querschnittsansicht den stirnseitigen Bereich des Korpus bzw. der Korpusseitenwand 20. Der Korpus umgibt zusammen mit der Tür 10, die die umlaufende Magnettürdichtung 50 aufweist, den gekühlten Innenraum I.

Das Bezugszeichen 30 kennzeichnet eine Lichtquelle, wie z.B. eine LED, die Licht in den Lichtleiter 40 einkoppelt. Der Lichtleiter verläuft entlang der Stirnseite S der Korpusseitenwand 20 und hat ein Ende im Bereich der Lichtquelle 30 und ein anderes Ende in dem gekühlten Innenraum I.

Der Lichtleiter 40 verläuft in einem Frontrahmen oder bildet diesen. Der Frontrahmen bzw. der Lichtleiter 40 befindet sich wie aus Figur 1 an der Korpusstirnseite. Der Frontrahmen bzw. Lichtleiter kann umlaufend ausgeführt sein, d.h. sich entlang der gesamten Korpusstirnseite erstrecken oder nur über einen Teilbereich von dieser.

Aus Figur 2 ist ersichtlich, dass der Lichtleiter als stabförmiges Gebilde ausgeführt sein kann, d.h. als punktuelles Leuchtmittel P dient oder auch als flächiges Leuchtmittel F. Das Bezugszeichen 30 kennzeichnet die Lichtquelle.

Figur 3 zeigt in einer Querschnittsansicht die Stirnseite S des Korpus bzw. der Korpuswand 20. An der Stirnseite S befindet sich der Lichtleiter 40 als Hohlleiter. Das Bezugszeichen 30 kennzeichnet die Lichtquelle.

Der Lichtleiter bzw. der Frontrahmen kann auf die Stirnseite S des Korpus aufgesteckt sein oder anderweitig mit dieser in Verbindung stehen. Wie dies aus Figur 1 und 3 ersichtlich ist, überdeckt der Lichtleiter bzw. Frontrahmen die Stirnseite S über die gesamte Breite und wirkt somit einem stirnseitigen Eintrag von Wärme in den Korpus entgegen.

Grundsätzlich kann der Frontrahmen den Lichtleiter aufweisen, somit ist ein Frontrahmen und zusätzlich ein Lichtleiter vorhanden, der in oder an dem Frontrahmen angeordnet ist. Von der Erfindung ist jedoch auch der Fall umfasst, dass der Frontrahmen durch den Lichtleiter gebildet wird, also außer dem Lichtleiter kein zusätzliches Teil in Form eines separaten Frontrahmens vorhanden ist.

Bei dem erfindungsgemäßen Kühl- und/oder Gefriergerät kann es sich beispielsweise um ein schrankartiges Gerät handeln, bei dem die Stirnseite vertikal verläuft oder auch um eine Truhe mit einer horizontal verlaufenden Stirnseite. Das Verschlusselement kann dementsprechend beispielsweise eine Tür, ein Deckel, eine Klappe, eine Lade etc. sein.

Bei dem erfindungsgemäßen Kühl- und/oder Gefriergerät kann es sich beispielsweise um ein schrankartiges Gerät handeln, bei dem die Stirnseite vertikal verläuft oder auch um eine Truhe mit einer horizontal verlaufenden Stirnseite. Das Verschlusselement kann dementsprechend beispielsweise eine Tür, ein Deckel, eine Klappe, eine Lade etc. sein.

## Patentansprüche

1. Kühl- und/oder Gefriergerät mit
einem Korpus (20), der einen gekühlten Innenraum (I) des Gerätes begrenzt und eine Stirnseite (S) aufweist, die eine durch ein Verschlusselement verschließbare Öffnung umgibt,
einem Lichtleiter (40), der derart angeordnet ist, dass er den gekühlten Innenraum (I) beleuchtet,
einer Lichtquelle (30), die Licht in den Lichtleiter (40) einspeist und außerhalb des gekühlten Innenraums (I) angeordnet ist, und
einem Frontrahmen, der an der Stirnseite (S) des Korpus (20) angeordnet ist und den Lichtleiter (40) zumindest abschnittsweise aufweist oder durch diesen gebildet wird,
**dadurch gekennzeichnet, dass**
der Frontrahmen teilweise oder vollständig aus einem magnetisierbaren Material besteht.

2. Kühl- und/oder Gefriergerät nach Anspruch 1 **dadurch gekennzeichnet, dass** sich in dem Korpus (20) und/oder in dem Verschlusselement eine Vakuum-Wärmedämmung befindet, die ein oder mehrere Vakuumelemente aufweist.

3. Kühl- und/oder Gefriergerät nach einem der vorhergehenden Ansprüche, **dadurch gekennzeichnet, dass** die Lichtquelle (30) als LED, OLED, Laser oder geräteexterne Beleuchtung, insbesondere Sonnen- oder Raumlicht ausgeführt ist.

4. Kühl- und/oder Gefriergerät nach einem der vorhergehenden Ansprüche, **dadurch gekennzeichnet, dass** der Lichtleiter (40) nicht durch denn Korpus (20) verläuft.

5. Kühl- und/oder Gefriergerät nach einem der vorhergehenden Ansprüche, **dadurch gekennzeichnet, dass** der Frontrahmen derart mit dem Verschlusselement zusammenwirkt, dass der Frontrahmen als Dichtungsauflage für die Dichtung (50) des Verschlusselementes dient.

6. Kühl- und/oder Gefriergerät nach einem der vorhergehenden Ansprüche, **dadurch gekennzeichnet, dass** der Frontrahmen als stirnseitige Dämmung gegen den Eintrag von Wärme in den Korpus (20) dient.

7. Kühl- und/oder Gefriergerät nach einem der vorhergehenden Ansprüche, **dadurch gekennzeichnet, dass** der Lichtleiter (40) als flächiges oder stabförmiges Bauteil ausgeführt ist und/oder dass der Lichtleiter (40) als Vollmaterial oder als Hohlkörper ausgebildet ist.

8. Kühl- und/oder Gefriergerät nach einem der vorhergehenden Ansprüche, **dadurch gekennzeichnet, dass** es sich bei der Wärmedämmung um eine Vollvakuumdämmung handelt.

## Claims

1. A refrigerator unit and/or a freezer unit comprising
a carcass (20) that bounds a cooled inner space (I) of the unit and has a front face (S) that surrounds an opening closable by a closure element;
a light guide (40) that is arranged such that it illuminates the refrigerated inner space (I);
a light source (30) that feeds light into the light guide (40) and is arranged outside the refrigerated inner space (I): and
a front frame that is arranged at the front face (S) of the carcass (20) and comprises the light guide (40) at least sectionally or is formed thereby,
**characterized in that**
the front frame partially or completely comprises a magnetizable material.

2. A refrigerator unit and/or a freezer unit in accordance with claim 1, **characterized in that** a vacuum thermal insulation is located in the carcass (20) and/or in the closure element and has one or more vacuum elements.

3. A refrigerator unit and/or a freezer unit in accordance with one of the preceding claims, **characterized in that** the light source (30) is configured as an LED, OLED, a laser, or as an illumination external to the unit, in particular sunlight or room light.

4. A refrigerator unit and/or a freezer unit in accordance with one of the preceding claims, **characterized in that** the light guide (40) does not run through the carcass (20).

5. A refrigerator unit and/or a freezer unit in accordance with one of the preceding claims, **characterized in that** the front frame cooperates with the closure element such that the front frame serves as a seal support for the seal (50) of the closure element.

6. A refrigerator unit and/or a freezer unit in accordance with one of the preceding claims, **characterized in that** the front frame serves as insulation at the front face against the input of heat into the carcass (20).

7. A refrigerator unit and/or a freezer unit in accordance with one of the preceding claims, **characterized in that** the light guide (40) is designed as a planar or rod-shaped component; and/or **in that** the light guide (40) is formed as a solid material or as a hollow body.

8. A refrigerator unit and/or a freezer unit in accordance with one of the preceding claims, **characterized in that** the thermal insulation is a full vacuum insulation.

## Revendications

1. Appareil de réfrigération et/ou de congélation comprenant
un corps (20), qui limite un espace intérieur réfrigéré (I) de l'appareil et comporte une face frontale (S), qui entoure une ouverture pouvant être fermée par un élément de fermeture,
un guide d'onde optique (40), qui est disposé de manière à éclairer l'espace intérieur réfrigéré (I),
une source de lumière (30), qui envoie de la lumière dans le guide d'onde optique (40) et est disposée en dehors de l'espace intérieur réfrigéré (I), et un cadre frontal, qui est disposé sur la face frontale (S) du corps (20) et comporte au moins sur certaines parties le guide d'onde optique (40) ou est formé par celui-ci,
**caractérisé en ce que**
le cadre frontal est partiellement ou entièrement constitué d'un matériau aimantable.

2. Appareil de réfrigération et/ou de congélation selon la revendication 1, **caractérisé en ce que** dans le corps (20) et/ou dans l'élément de fermeture, se trouve une isolation thermique sous vide qui comporte un ou plusieurs éléments sous vide.

3. Appareil de réfrigération et/ou de congélation selon l'une des revendications précédentes, **caractérisé en ce que** la source de lumière (30) est réalisée sous la forme de DEL, DELO, laser ou éclairage extérieur à l'appareil, en particulier de la lumière du soleil ou de la lumière ambiante.

4. Appareil de réfrigération et/ou de congélation selon l'une des revendications précédentes, **caractérisé en ce que** le guide d'onde optique (40) ne traverse pas le corps (20).

5. Appareil de réfrigération et/ou de congélation selon l'une des revendications précédentes, **caractérisé en ce que** le cadre frontal coopère avec l'élément de fermeture de telle manière que le cadre frontal sert de support de joint d'étanchéité pour le joint d'étanchéité (50) de l'élément de fermeture.

6. Appareil de réfrigération et/ou de congélation selon l'une des revendications précédentes, **caractérisé en ce que** le cadre frontal sert d'isolation frontale contre l'entrée de chaleur dans le corps (20).

7. Appareil de réfrigération et/ou de congélation selon l'une des revendications précédentes, **caractérisé en ce que** le guide d'onde optique (40) est réalisé sous la forme d'un élément structural plan ou en forme de barreau et/ou **en ce que** le guide d'onde optique (40) est conçu sous la forme d'un matériau plein ou d'un corps creux.

8. Appareil de réfrigération et/ou de congélation selon l'une des revendications précédentes, **caractérisé en ce que** l'isolation thermique est une isolation sous vide complet.
